# EUROPÄISCHE PATENTSCHRIFT

(11) **EP 1 715 189 B1**
(45) Veröffentlichungstag und Bekanntmachung des Hinweises auf die Patenterteilung: **04.12.2013**
(21) Anmeldenummer: 06005095.2
(22) Anmeldetag: 13.03.2006
(51) Int. Cl.: F04C 29/06

(54) **Schalldämpfer ausgebildet und bestimmt für einen Kompressor**
Noise attenuator designed and meant for a compressor
Silencieux développé pour et destiné à un compresseur

(30) Priorität: 22.04.2005 EP 05008836
(43) Veröffentlichungstag der Anmeldung: 25.10.2006
(73) Patentinhaber: Kaeser Kompressoren AG, 95450 Coburg (DE)
(72) Erfinder: Förster, Andreas, Dr., 96487 Dörfles-Esbach (DE)
(74) Vertreter: Zech, Stefan Markus

(56) Entgegenhaltungen:
- FR-A- 2 498 681
- US-A- 2 990 907
- US-A- 5 101 931
- PATENT ABSTRACTS OF JAPAN Bd. 2003, Nr. 12, 5. Dezember 2003 (2003-12-05) -& JP 2005 009458 A (TOSHIBA KYARIA KK), 13. Januar 2005 (2005-01-13)
- PATENT ABSTRACTS OF JAPAN Bd. 1996, Nr. 05, 31. Mai 1996 (1996-05-31) -& JP 08 028479 A (KOBE STEEL LTD), 30. Januar 1996 (1996-01-30)

## Beschreibung

Die Erfindung betrifft einen Schalldämpfer ausgebildet und bestimmt für einen Kompressor oder eine Vakuumpumpe, insbesondere für einen nach dem Verdrängungsprinzip arbeitenden Kompressor, oder für eine nach dem Verdrängungsprinzip arbeitende Vakuumpumpe, der bzw. die einen Gasstrom, insbesondere einen Luftstrom verdichten, wobei der Schalldämpfer einen Eintritt für den den Kompressor verlassenden Gasstrom und einen Austritt aufweist, wobei innerhalb des Schalldämpfers eine Verzweigung vorgesehen ist, die einen Zuströmkanal und zwei hiervon abzweigende Kanalabschnitte umfasst, wobei ein erster Kanalabschnitt als weiterführende Hauptleitung für den Gasstrom und ein zweiter Kanalabschnitt als endseitig verschlossener Abzweig ausgebildet ist. Weiter betrifft die Erfindung einen mit einem derartigen Schalldämpfer ausgestatteten Kompressor sowie ein Verfahren zur Reduzierung von Pulsationen in einem von einem Kompressor erzeugten Gasstrom.

Ein Schalldämpfer mit den vorstehend beschriebenen Merkmalen ist bereits aus der EP 0 542 169 B1 bekannt. Generell stellt sich bei Kompressoren, insbesondere nach dem Verdrängungsprinzip arbeitenden Kompressoren (z.B. Schraubenverdichter, Wälzkolbengebläse), das Problem, dass aufgrund des diskontinuierlichen Ausschubvorgangs auf der Druck- bzw. Ausschubseite des Kompressors sich in den stromab gelegenen Komponenten, wie beispielsweise Rohrleitungen, Kühler, Behälter etc., Pulsationen ergeben, die im Wesentlichen zu zwei Hauptproblemen führen:

Zum einen werden die angeschlossenen Komponenten aufgrund der Druckwechsel erheblich belastet, was zu Materialschädigung durch Ermüdung (Dauerbrüche etc.) infolge zyklischer Beanspruchung durch die primären Druckwechsel und/oder der hierdurch angeregten Schwingungen führen kann.

Zum anderen erweist sich die ganz erhebliche Geräuschemission, die aus dem Druckwechsel auch als Folge von Körperschalleinleitung, -weiterleitung und - abstrahlung entsteht, als äußerst beeinträchtigend. Die vorgenannten Probleme sind besonders gravierend bei trocken verdichtenden Schraubenkompressoren, bei denen zum Teil erhebliche Pulsationen am Austritt der Verdichterstufen auftreten. Da die Ausschubvorgänge keine harmonischen, d.h. sinus- bzw. kosinusförmige, sondern impulsartige Vorgänge sind, sind auch die Harmonischen der Grundfrequenz in der Frequenzanalyse stark ausgeprägt, in einigen Fällen sogar stärker als die Grundfrequenz.

Die Pulsationen mit relevanter Amplitude liegen in der Regel in einem weiten Frequenzbereich von typischerweise 200 Hz bis 10 KHz. Infolge des tonalen Charakters der Pulsation (Hauptausschubfrequenz und deren Harmonische) sind die abgestrahlten Geräusche subjektiv unangenehm.

Die Hauptausschubfrequenzen können innerhalb einer Kompressorbaureihe, die sich im Wesentlichen aus identischen Baugruppen zusammensetzt, infolge verschiedener Einflüsse erheblich variieren. Zum einen wird oftmals eine Drehzahlregelung zur Liefermengenanpassung, beispielsweise unter Zuhilfenahme eines Frequenzumrichters, vorgenommen. Weiterhin werden einzelne Kompressoren oft mit unterschiedlich aufgebauten Getriebeübersetzungen im Antrieb der Verdichterstufen zur Leistungs-/Druck-Anpassung ausgeliefert. Schließlich werden in einer Kompressorbaureihe einzelne Kompressoren im Betrieb an 50 Hz-Stromversorgungsnetze, andere Kompressoren an 60 Hz-Stromversorgungsnetze angeschlossen.

Schmalbandig wirksame Dämpfungsverfahren mit geringer Dissipation sind unter den vorbeschriebenen Randbedingungen deshalb wenig geeignet, weil entweder für einen Verdichter eine Mehrzahl verschieden abgestimmter Schalldämpfer erforderlich ist, um eine gewisse breitbandige Wirkung zu erzielen oder mehrere Schalldämpfervarianten vorzuhalten sind, die dann an die einzelnen Verdichtervarianten bzw. deren späteres Einsatzumfeld angepasst sind. Auch dies ist allerdings nur möglich, falls es sich nicht um einen Verdichter mit variabler Frequenz (z.B. Drehzahlregelung) handelt.

Ein Schalldämpfer der gattungsgemäßen Art ist bereits aus der US-A-2 990 907 oder der JP 08 028479 A bekannt. Dort sind ein erster Kanalabschnitt als Hauptleitung und ein zweiter Kanalabschnitt als endseitig verschlossener Abzweig ausgebildet, wobei der Abzweig koaxial mit dem Zuströmkanal ausgerichtet ist.

Die Aufgabe der vorliegenden Erfindung besteht demgegenüber darin, einen noch effektiveren, insbesondere auch breitbandigen, Schalldämpfer für einen Kompressor oder eine Vakuumpumpe sowie ein Verfahren zur Reduzierung von Pulsationen in einem von einem Kompressor oder einer Vakuumpumpe erzeugten Gasstrom vorzuschlagen.

Diese Aufgabe wird in vorrichtungstechnischer Hinsicht mit einem Schalldämpfer nach den Merkmalen des Anspruches 1 und in verfahrenstechnischer Hinsicht durch die Merkmale des Anspruches 25 gelöst. Weiterhin wird ein Kompressor bzw. eine Vakuumpumpe beansprucht, der bzw. die mit einem Schalldämpfer nach der Erfindung ausgestattet ist. Vorteilhafte Weiterbildungen sind in den Unteransprüchen angegeben.

Ein Kerngedanke der vorliegenden Erfindung besteht darin, dass der Abzweig eine axiale Vorzugsrichtung A aufweist, die parallel zur Strömungsrichtung des Gasstroms im Zuströmkanal ausgerichtet ist, derart, dass der Gasstrom zumindest im Wesentlichen frontal auf den endseitig verschlossenen Abzweig trifft. Die Erfindung beruht demgemäß auf der Überlegung, dass der schallbedingte Wechselfluss in der Gasströmung besonders gut gedämpft wird, wenn ein endseitig verschlossener Abzweig so in die Hauptströmung des Gasstroms gerichtet wird, dass der Gasstrom frontal auf den Abzweig gelenkt wird.

Dabei ist ein mit Ausnehmungen versehenes Deckelement, insbesondere Lochblech, an oder im Abzweig dessen Innenquerschnitt überdeckend angeordnet. In dieser Anordnung kann ein Teil des schallbedingten Wechselflusses durch die Ausnehmungen in den durch das Deckelement verschlossenen Bereich des Abzweigs eintreten. Es muss angenommen werden, dass die guten Schalldämpfungseigenschaften auf einer Überlagerung von reflexionsbedingten, resonanzbedingten und dissipativen Effekten beruht.

Dabei gibt es prinzipiell zwei denkbare Alternativen, um das Deckelement, vorzugsweise im Wesentlichen orthogonal zur Vorzugsrichtung des Abzweigs anzuordnen, nämlich gemäß einer ersten alternativen Ausgestaltung so, dass das Deckelement an dem dem Zuströmkanal zugewandten Ende des Abzweigs angeordnet ist sowie in einer zweiten alternativen und prinzipiell bevorzugten Ausgestaltung so, dass das Deckelement gegenüber dem dem Zuströmkanal zugewandten Ende des Abzweigs in den Abzweig hineinversetzt angeordnet ist.

In einer zweckmäßigen Weiterbildung ist die weiterführende Hauptleitung weiterhin so auszubilden bzw. auszurichten, dass der Gasstrom in einer Richtung quer zum Gasstrom im Zuströmkanal aus der Verzweigung austritt. Als weiterführende Hauptleitung ist hier jegliche Konfiguration einer Strömungsführung zu verstehen, wie insbesondere ein zwischen Zuströmkanal und Abzweig ausgebildeter 360°-Ringspalt bzw. Teilringspalt von weniger als 360°, insbesondere auch ein abzweigendes Rohr mit kreisförmigen oder mehreckigen Querschnitt, etc.

In einer weiter bevorzugten Ausgestaltung sind Abzweig und Zuströmkanal koaxial oder zumindest im Wesentlichen koaxial zueinander ausgerichtet, d.h. die Projektion ihrer Querschnitte ergibt keinen nennenswerten Versatz sondern liegen vielmehr im Wesentlichen konzentrisch.

In einer fakultativ möglichen Ausgestaltung kann der Abzweig durch Innenwände in Teilvolumina unterteilt sein, denen jeweils eine Teilmenge der Ausnehmungen und ein entsprechender Abschnitt des Deckelements zugeordnet sind und die als weitgehend unabhängige Dämpfungselemente, insbesondere als unabhängige Resonatoren, mit unterschiedlichen Resonanzfrequenzen wirken. Auch die Erstreckung der Teilvolumina in Richtung des Gasstroms im Zuströmkanal kann zur Erzielung unterschiedlicher Reflexionseigenschaften verschieden groß sein.

In einer weiter bevorzugten Ausgestaltung ist das Dämpfungsverhalten des Schalldämpfers über Anordnung und/oder Größe und/oder Form und/oder Anzahl der Ausnehmungen im Deckelement oder die Dicke des Deckelements, insbesondere unter Berücksichtigung des Resonatorvolumens bzw. der Resonator-Teilvolumina feineinstellbar. Insbesondere können hierdurch sowohl Resonanzfrequenzen als auch Breitbandigkeit des Dämpfers eingestellt werden.

Die Parameter der Ausnehmungen werden so gewählt, dass es im Betrieb des Schalldämpfers infolge der durch die Ausnehmungen hin- und hergepumpten Gasvolumina zu nennenswerten dissipativen Effekten kommt, die dem Schalldämpfer die erwünschte Breitbandigkeit verleihen. Die Anordnung der Ausnehmungen im Deckelement des Abzweigs, das mit geringem Abstand, vorzugsweise weniger als λ/10 (λ bezeichnet die Wellenlänge der vorrangig zu dämpfenden Frequenz, insbesondere einer Hauptausschubfrequenz der Kompressoranlage bzw. der Vakuumpumpe in einem bevorzugten Arbeitsbereich), und im Wesentlichen parallel zum Eintrittsquerschnitt angeordnet wird, bewirkt trotz der überlagerten Gasströmung eine für die Dämpfungswirkung des Abzweigs vorteilhafte hohe akustische Admittanz des Abzweigs.

Die Hauptabmessung eines den Abzweig beherbergenden Gehäuses in Richtung seiner Zylinderlängsachse beträgt vorzugsweise λ/4 der Hauptausschubfrequenz der Kompressoranlage.

Vorzugsweise befinden sich im gesamten Strömungsweg keine ebenen Wände, die einen Abstand von λ/2 oder ungeradzahligem Vielfachen davon parallel benachbart angeordnet oder durch Strömungskanäle mit einer Länge von λ/2 oder ungeradzahlichem Vielfachen davon verbunden sind und diese senkrecht abschließen, so dass die Ausbildung von stehenden Wellen mit der Hauptausschubfrequenz der Kompressoranlage vermieden wird.

Die Anordnung des Austrittskanals als Teil der weiterführenden Hauptleitung erfolgt vorzugsweise so, dass eine dem Austrittsquerschnitt benachbarte Kammerwandung des Abzweigs in einem flachen Winkel (jedoch keinesfalls senkrecht) zur Längsachse des Austrittskanals liegt, so dass keine reflektierenden Ebenen für stehende Wellen in sich anschließenden Rohrleitungen gebildet werden. Die Anordnung des Austrittskanals erfolgt also vorzugsweise tangential oder axial zur Kammerwandung des Abzweigs.

Vorzugsweise ist die Längsachse des Abzweigs exzentrisch zur Längsachse des Gehäuses angeordnet, wobei der Versatz so gewählt ist, dass der Querschnitt eines Ringraumes, der sich zwischen Abzweig und Gehäuse ausbildet, in Richtung auf den Austritt zunimmt.

Bevorzugtermaßen ist der Abzweig als Resonatorkammer ausgebildet, d.h. das Schalldämpfungsverhalten des Abzweigs beruht zumindest teilweise darauf, dass der Abzweig im Sinne eines Helmholtz-Resonators vorzugsweise auf die Hauptausschubfrequenz abgestimmt ist. Im Falle einer in mehrere Teilvolumina unterteilten Resonatorkammer können die Teilvolumina und die ihnen zugeordneten Abschnitte des Deckelements und der Ausnehmungen auf mehrere unterschiedliche Resonanzfrequenzen, vorzugsweise die Hauptausschubfrequenz und/oder deren Harmonische, abgestimmt werden.

Nach einem weiteren bevorzugten Aspekt der vorliegenden Erfindung wirkt der Abzweig zumindest teilweise (auch) als λ/Viertel-Rohr.

Gemäß der vorliegenden Erfindung ist innerhalb der Verzweigung, insbesondere stromab des Abzweigs, weiterhin mindestens eine vom Gasstrom zu passierende, als Ringspalt ausgebildete, Engstelle ausgebildet. Die Engstelle wirkt dabei als Impedanzsprung und kann damit die Schalldämpfungseigenschaften des erfindungsgemäßen Schalldämpfers noch entscheidend verbessern.

Bevorzugtermaßen ist die Engstelle in der quer zum Zuströmkanal abgehenden Hauptleitung ausgebildet. Der Schalldämpfer mit der erfindungsgemäßen Verzweigung kann in einem im Wesentlichen flachzylindrischen Gehäuse mit zwei Endflächen und einer dazwischen angeordneten Mantelfläche ausgebildet sein, wobei an einer ersten Endfläche der Eintritt und an der Mantelfläche der Austritt vorgesehen ist. Hierdurch wird ein besonders kompakter und gleichzeitig robuster Schalldämpfer geschaffen, bei dem sich die erfindungsgemäß aufgebaute Verzweigung besonders gut implementieren lässt.

In einer weiteren bevorzugten Ausgestaltung umfasst der Abzweig einen topfförmigen Grundkörper bzw. ist aus einem topfförmigen Grundkörper gebildet. Besonders bevorzugt wird hierbei eine Ausgestaltung, bei der die zweite Endfläche des bevorzugtermaßen flachzylindrisch ausgebildeten Gehäuses durch eine Endplatte des topfförmigen Grundkörpers gebildet wird.

Der Schalldämpfer kann in einer optionalen Ausgestaltung stromab des Abzweiges weiterhin einen Zusatzdämpfer bzw. ein zusätzliches Schallabsorptionsmittel umfassen, das den Abzweig, vorzugsweise unter Ausbildung eines Ringraumes, zumindest teilweise umgibt. Nach dieser Überlegung wird dem Abzweig also ein Zuatzdämpfer nachgeschaltet, der vorzugsweise im gleichen Gehäuse untergebracht ist, so dass eine kompakte und funktionelle Einheit entsteht. Der Zusatzschalldämpfer bzw. das zusätzliche Schallabsorptionsmittel kann dabei vorzugsweise in erster Linie als Absorptionsschalldämpfer ausgestaltet sein.

In einer bevorzugten Weiterbildung umgibt das zusätzliche Schallabsorptionsmittel den Abzweig vollständig, vorzugsweise zirkular, weiter vorzugsweise im Wesentlichen konzentrisch. In einer möglichen, bevorzugten Ausweist der Ringraum zwei einander gegenüberliegende stirnseitige Enden auf, wobei das zweite stirnseitige Ende eine oder mehrere Öffnungen umfasst zur Überführung des Gasstromes an den Austritt. Durch diese Anordnung ist gewährleistet, dass die Gasströmung den Zusatzdämpfer bzw. das zusätzliche Schallabsorptionsmittel auf seiner gesamten Länge durchströmt, so dass besonders gute Schalldämpfungsergebnisse erzielt werden.

Der Ringraum kann eine insbesondere radiale Erweiterung umfassen, so dass sich ein Absorptionsschalldämpfer mit guten Dämpfungseigenschaften realisieren lässt. Vorzugweise ist die radiale Erweiterung des Ringraumes mit einer strömungsdurchlässigen Abdeckung überdeckt, die insbesondere als Strömungswiderstand wirkt.

Bevorzugtermaßen, aber nicht notwendigerweise, ist der Zusatzdämpfer bzw. das zusätzliche Schallabsorptionsmittel auf eine andere Frequenz, vorzugsweise auf eine höhere Frequenz abgestimmt, als die Komponenten des Schalldämpfers stromauf des zusätzlichen Schallabsorptionsmittels, so dass sich in Kombination eine möglichst breitbandige Wirkung erzielen lässt.

Versuche mit dem erfindungsgemäß aufgebauten Schalldämpfer haben ergeben, dass der schallbedingte Wechselfluss des Gasstroms nicht nur im Schalldämpfer bzw. abstromseitig des Schalldämpfers entscheidend reduziert wird, sondern diese Reduzierung des schallbedingten Wechselflusses auch stromaufwärts des Schalldämpfers bis zum Kompressor zurückwirkt. Zur Erzielung einer möglichst effektiven Rückwirkung sollte der Schalldämpfer direkt am Auslass oder vermittels eines ausreichend kurzen Rohrabschnitts am Auslass des Kompressors bzw. am Auslass der Vakuumpumpe angeschlossen werden. Demgemäß wird auch ein Kompressor bzw. eine Vakuumpumpe, insbesondere ein nach dem Verdrängungsprinzip arbeitender Kompressor bzw. ein nach dem Verdrängungsprinzip arbeitende Vakuumpumpe, wie beispielsweise ein Schraubenkompressor oder eine Schraubenvakuumpumpe, als erfindungswesentlich beansprucht, der bzw. die eine Kompressionskammer sowie einen Auslass und einen an den Auslass angeschlossenen Schalldämpfer gemäß der Erfindung umfasst.

Die scheinbare Merkwürdigkeit, dass der Schalldämpfer auch eine starke Rückwirkung auf den schallbedingten Wechselfluss im Auslass des Kompressors bzw. der Vakuumpumpe selbst ausübt ist, folgendermaßen erklärbar. Der Kompressor bzw. die Verdichterstufe des Kompressors oder der Vakuumpumpe wird fälschlicherweise intuitiv als unveränderliche Pulsationsquelle betrachtet, weshalb der "Rückwirkungseffekt" zunächst verwundert. Die Pulsationsquelle "Verdichterstufe" prägt dem Eintritt des Schalldämpfers jedoch kein unveränderliches Druckverlaufsignal auf, sondern die Verdichterstufe stellt aufgrund ihrer Ausschubkinematik eine "Schallschnelle-Quelle" dar (Analogie: bewegliche Wand, bzw. zyklisch bewegter Kolben im Rohr, etc.). Der Druckverlauf am Auslass der Verdichterstufe bzw. des Kompressors oder der Vakuumpumpe kann somit durchaus durch einen geeigneten Schalldämpfer positiv beeinflusst, d.h. in seiner Amplitude verringert werden.

Nach einem weiteren Aspekt der vorliegenden Erfindung wird auch ein Verfahren zur Reduzierung von Pulsationen in einem von einem Kompressor oder einer Vakuumpumpe, insbesondere nach dem Verdrängungsprinzip arbeitend, wie beispielsweise ein Schraubenkompressor oder eine Vakuumpumpe, erzeugten Gasstrom, beansprucht, wobei der Gasstrom durch einen Eintritt in einen Schalldämpfer hinein und durch einen Austritt aus diesem herausgeführt wird, wobei innerhalb des Schalldämpfers eine Verzweigung vorgesehen ist, die einen Zuströmkanal und zwei hiervon abzweigende Kanalabschnitte umfasst, wobei ein erster Kanalabschnitt als weiterführende Hauptleitung für den Gasstrom und ein zweiter Kanalabschnitt als endseitig verschlossener Abzweig ausgebildet ist und sich das Verfahren durch die folgenden Maßnahmen auszeichnet: Erzeugen und Ausnützen einer Gegenbeaufschlagung des schallbedingten Wechselflusses durch ein Reflexions- und/oder Resonanzverhalten im Abzweig, der mit einer axialen Vorzugsrichtung parallel zur Strömungsrichtung des Gasstromes im Zuströmkanal ausgerichtet ausgerichtet ist, um die Pulsationen im Gasstrom zu reduzieren. Diese Gegenbeaufschlagung durch ein Reflexions- und/oder Resonanzverhalten kann zusätzlich durch dissipative Maßnahmen, wie Erzeugen und Ausnutzen von dissipativen Dämpfungsvorgängen im "Halsbereich" des Helmholtz-Resonators (entspricht beispielsweise dem o.g. Deckelement, vorzugsweise in Form eines Lochblechs) unterstützt werden.

Erfindungsgemäß wird der Gasstrom weiterhin in unmittelbarer Nähe zur im Abzweig erzeugten Gegenbeaufschlagung, insbesondere stromab davon durch eine als Ringspalt augebildete Engstelle geführt, um einen Impedanzsprung zu erzeugen.

Weiterhin wird der die Verzweigung verlassende Gasstrom vorzugsweise an einer solchen Stelle aus der Verzweigung herausgeführt, in der reflexions- und resonanzbedingte Auslöschung oder Reduzierung der Pulsation vorliegt, beispielsweise nahe der Ebene des Zuströmquerschnitts.

In einer optionalen Ausgestaltung des erfindungsgemäßen Verfahrens wird der Gasstrom abstromseitig des Abzweigs noch durch einen Zusatzdämpfer bzw. durch ein zusätzliches Schallabsorptionsmittel geführt, das insbesondere als Absorptionsschalldämpfer wirkt.

Die Erfindung wird nachstehend auch hinsichtlich weiterer Merkmale und Vorteile anhand der Beschreibung von Ausführungsbeispielen und unter Bezugnahme auf die nachstehenden Zeichnungen näher erläutert.

Hierbei zeigen:
- Fig. 1: eine schematische Darstellung eines Schraubenkompressors, an dessen Auslass ein Schalldämpfer nach der Erfindung angeschlossen ist;
- Fig. 2: eine Ausführungsform eines erfindungsgemäßen Schalldämpfers in einer Schnittansicht entlang der Linie II-II in Fig. 3;
- Fig. 3: der Schalldämpfer nach Fig. 2 in Draufsicht;
- Fig. 4: eine perspektivische Ansicht des Schalldämpfers nach den Figuren 2 bzw. 3;
- Fig. 5: eine Schnittansicht des Schalldämpfers entlang der Linie V-V in Fig. 2;
- Fig. 6: eine Explosionsansicht des Schalldämpfers nach den Figuren 2 bis 5;
- Fig. 7: eine perspektivische Ansicht eines topfförmigen Grundkörpers als Bestandteil des Schalldämpfers nach den Figuren 2 bis 6;
- Fig. 8: eine Seitenansicht des Schalldämpfers nach den Figuren 2 bis 7;
- Fig. 9: eine weitere Ausführungsform eines erfindungsgemäßen Schalldämpfers in einer Schnittansicht.

In Fig. 1 ist schematisch ein Schraubenkompressor 30 mit einem Einlasskanal 32, der in eine Kompressionskammer 29 mündet, einer Kompressionskammer 29, einer darin gelagerten Verdichterschraube 33 sowie einem Auslass 31 veranschaulicht. Unmittelbar an den Auslass 31 bzw. an ein Rohrstück 34 ist ein erfindungsgemäßer Schalldämpfer 11 angeschlossen. Der Schalldämpfer 11 ist so ausgebildet, dass er nicht nur eine Schalldämpfung des den Schalldämpfer 11 verlassenden Gasstroms, sondern auch eine Rückwirkung im zuströmenden Gasstrom bewirkt, derart, dass die Pulsationen des Gasstroms auch im Auslass 31 der Kompressionskammer 29 deutlich reduziert werden. Hierzu sollte der Schalldämpfer 11 entweder direkt an den Auslass 31 oder vermittels eines relativ kurzen Rohres bzw. Rohrstücks 34 relativ nahe am Auslass 31 angeschlossen werden.

Eine konkret bevorzugte Ausführungsform eines erfindungsgemäßen Schalldämpfers 11 wird nachstehend unter Bezugnahme auf die Figuren 2 bis 8 näher erläutert. In Fig. 2 ist zunächst eine Schnittansicht des Schalldämpfers 11 entlang der Linie II-II in Fig. 3 sowie in Fig. 3 eine Draufsicht auf den Schalldämpfer 11 dargestellt. Der Schalldämpfer 11 umfasst ein im Wesentlichen flachzylindrisches Gehäuse 20, das aus zwei voneinander trennbaren Elementen, nämlich einem Gehäusegrundkörper 35 sowie einen hierin eingesetzten topfförmigen Grundkörper 24 besteht. Das flachzylindrische Gehäuse 20 bildet zwei Endflächen 21, 22 und eine dazwischen angeordnete Mantelfläche 23 aus. An einer ersten, im Wesentlichen kreisförmigen Endfläche 21 ist zentral ein Eintritt 12 in Form einer Öffnung für den zuströmenden Gasstrom ausgebildet; orthogonal zur Erstreckung der Öffnung des Eintritts 12 in der ersten Endfläche 21 ist eine einen Austritt 13 definierende Öffnung in der Mantelfläche 23 des Gehäuses 20 ausgebildet. Der Austritt 13 kann in der Mantelfläche grundsätzlich beliebig orientiert sein, vorzugsweise auch tangential bzw. "schräg axial"

Zwischen Eintritt 12 und Austritt 13 ist im Gehäuse 20 des Schalldämpfers 11 für die Gasströmung eine Verzweigung 14 ausgebildet, wobei die Verzweigung 14 durch einen Zuströmkanal 15, einen Abzweig 17 sowie einer weiterführenden Hauptleitung 16 definiert ist. Zuströmkanal 15 und weiterführende Hauptleitung 16 sind bei der hier vorliegenden Ausführungsform des Schalldämpfers 11 innerhalb des flachzylindrischen Gehäuses 20 nur sehr kurz ausgebildet und werden in den jeweils angeschlossenen Leitungen fortgesetzt. Der Abzweig 17 ist hingegen komplett innerhalb des Gehäuses 20 des Schalldämpfers 11 untergebracht und wird hier durch den bereits erwähnten topfförmigen Grundkörper 24 gebildet. Der topfförmige Grundkörper 24 wird (vgl. auch Fig. 6) bei der vorliegenden Ausführungsform von einer der ersten Endfläche 21 gegenüberliegenden Seite in den Gehäusegrundkörper 35 eingesetzt.

Das zweiteilig ausgebildete flachzylindrische Gehäuse 20 umfasst damit den Gehäusegrundkörper 35, der hier die Mantelfläche 23 sowie die erste Endfläche 21 ausbildet, sowie den topfförmigen Grundkörper 24, der den im Inneren des Gehäuses 20 untergebrachten Abzweig 17 und bei der vorliegenden Ausführungsform gleichzeitig die das flachzylindrische Gehäuse 20 abschließende zweite Endfläche 22 in Form einer mit Rippungen 49 versehenen Endplatte 48 ausbildet.

Zwischen dem Gehäusegrundkörper 35 und dem topfförmigen Grundkörper 24 kann noch ein umlaufendes Dichtelement 36 wirksam sein, um eine Abdichtung zwischen den beiden Teilelementen des im Wesentlichen flachzylindrischen Gehäuses 20 zu bewirken. Der den Abzweig 17 ausbildende topfförmige Grundkörper 24 kann mit dem Gehäusegrundkörper 35 dauerhaft verbunden, wie beispielsweise verschweißt oder verlötet sein; bevorzugt wird eine lösbare Verbindung, wie insbesondere eine Verbindung über eine Mehrzahl von Schrauben 37, die in Innengewindebohrungen 38 eingreifen, welche über eine Flanschfläche 39 verteilt am Gehäusegrundkörper 35 ausgebildet sind.

Der durch den topfförmigen Grundkörper 24 gebildete Abzweig 17 besitzt in der hier bevorzugten Ausgestaltung wie das Gehäuse 20 ebenfalls eine zylindrische Grundform und weist eine Öffnung 40 auf, die derart auf den Eintritt 12 gerichtet ist, dass der Gasstrom aus dem Zuströmkanal 15 frontal auf die Öffnung 40 bzw. auf den Abzweig 17 trifft. Der Abzweig 17 bzw. der topfförmige Grundkörper 24 ist in der vorliegenden Ausführungsform durch eine zylinderförmige Kammerwandung 41 begrenzt. An dem der Öffnung 40 gegenüberliegenden Ende ist eine Abschlussfläche 28 ausgebildet. Bei der vorliegenden Ausführungsform wird die Abschlussfläche 28 durch eine Innenseite der Endplatte 48 gebildet, so dass die Endplatte 48 gleichzeitig einen Teil der äußeren Wand des Gehäuses 20 sowie auch die Abschlussfläche 28 als Teil des Abzweigs 17 ausbildet.

Schließlich ist innerhalb der Kammerwandung 41, den Querschnitt des Abzweigs 17 überdeckend gegenüber der Öffnung 40 des Abzweigs 17 zur Abschlussfläche 28 hin zurückversetzt ein Deckelement 19 angeordnet, das mit einer Mehrzahl von Ausnehmungen 18 (vgl. Fig. 3, 5 und 6) versehen ist. Das Deckelement 19 kann insbesondere als Lochblech ausgebildet werden.

Das Deckelement 19 ist auf säulenförmigen Vorsprüngen 42 bis 45 über Schrauben 46 befestigt, die in den Innengewindebohrungen 47 in den säulenförmigen Vorsprüngen 42 bis 45 eingreifen. Dabei ist eine erste Art von säulenförmigen Vorsprüngen 42 bis 44 an der Innenseite der Kammerwandung 41 ausgebildet. Weiter ist ein zentraler säulenförmiger Vorsprung 45 von der Kammerwandung 41 beabstandet im mittleren Bereich über der Abschlussfläche 28 vorstehend ausgebildet. Eine axiale Anpassung der Position des Deckelements 19 lässt sich durch unterschiedliche Bearbeitung der Vorsprünge 42 bis 45, insbesondere durch materialabtragende Verfahren leicht einstellen.

Im Abzweig 17, vorzugsweise auf der der Abschlussfläche 17 zugeordneten Seite des Deckelements 19 kann in einer fakultativen Ausgestaltung auch eine Packung mit absorbierendem Material (z.B. eine Mineralwollpackung, ein Sinterkörper aus Metall oder Keramik, ein offenporiger Metallschaum, ein Keramikschaum, o.ä.) angebracht sein.

In Fig. 7 ist der topfförmige Grundkörper in einer perspektivischen Ansicht dargestellt. Der topfförmige Grundkörper umfasst die gleichzeitig die Endfläche 22 des Gehäuses 20 definierende Endplatte 48, die zur Erhöhung der Verwindungssteifigkeit mit Rippungen 49 versehen ist. An der Endplatte 48 einstückig angeformt ist die Kammerwandung 41, welche die den eine Resonatorkammer 26 ausbildenden Abzweig 17 seitlich begrenzt.

Die Endplatte 48 umfasst an ihrem Außenumfang an der der Kammerwandung 41 zugewandten Seite weiterhin noch eine Flanschfläche 50 mit Bohrungen 51, jeweils abgestimmt auf die Flanschfläche 39 sowie die Innengewindebohrungen 38 am Gehäusegrundkörper 35. In Fig. 8 ist noch eine Seitenansicht des Schalldämpfers 11 im zusammengesetzten Zustand dargestellt.

Der topfförmige Grundkörper 24 ist bevorzugtermaßen so im Gehäuse positioniert, dass seine Kammerwandung 41 den Austritt des Gasstroms durch die weiterführende Hauptleitung 16, insbesondere durch den Austritt 13, möglichst wenig behindert. Hierzu soll der Gasstrom möglichst tangential oder axial an der Kammerwandung 41 vorbeigeführt werden, um keine reflektierenden Ebenen für stehende Wellen in sich anschließenden Rohrleitungen auszubilden.

Wie sich insbesondere aus Fig. 5 entnehmen lässt, ist der Abzweig 17 mit der ihn begrenzenden Kammerwandung 41 hierzu koaxial, aber gleichzeitig leicht exzentrisch innerhalb des Gehäuses 20 angeordnet, wobei ein verbleibender Ringraum 52 zwischen Innenwand des Gehäusegrundkörpers 35 und der Kammerwandung 41 einen sich zum Austritt 13 hin erweiternden Querschnitt aufweist.

Die durch den Eintritt 12 in den Schalldämpfer 11 eintretende Gasströmung trifft frontal auf den Abzweig 17, der eine effektive Dämpfung des schallbedingten Wechselflusses bewirkt. Die Hauptströmung wird dabei abgelenkt und tritt durch eine Engstelle 27, die hier als Ringspalt 53 zwischen der Stirnseite der Kammerwandung 41 und der dem Eintritt 12 zugeordneten Innenseite des Gehäusegrundkörpers 35 ausgebildet wird, hindurch und strömt über den Ringraum 52 in Richtung auf den Austritt 13 und anschließend aus dem Schalldämpfer 11 aus. Der Ringspalt 53 liegt im Wesentlichen in der Ebene des Zuströmkanals 15, in der reflexions- und resondanzbedingte Auslöschung bzw. Reduzierung der Pulsation herrscht. Insofern wird durch das stirnseitige Ende der Kammerwandung 41, das Deckelement 19 des Abzweigs 17, den Ringspalt 53, den Eintritt 12 sowie zugeordneten Abschnitten der Innenwandung des Gehäusegrundkörpers 35 ein Teilvolumen 54 gebildet. Die Strömungsrichtung durch den Ringspalt 53 ist auf dem ganzen Umfang des Ringspalts 53 im Wesentlichen senkrecht zur Strömungsrichtung im Eintritt 12. Somit erfolgt gemäß der vorliegenden Ausführungsform im Ringspalt 53 eine Strömungsumlenkung um 90°. Die durch den Ringspalt 53 definierte Engstelle 27 bewirkt einen Impedanzsprung für die mit schallbedingtem Wechselfluss beaufschlagte Gasströmung.

Der eine Resonatorkammer 26 ausbildende Abzweig 17 ist im Sinne eines Helmholtz-Resonators vorzugsweise auf die Hauptausschubfrequenz oder eine niedrige Harmonische der Hauptausschubfrequenz der Kompressoranlage abgestimmt.

In Fig. 9 ist eine alternative Ausführungsform eines erfindungsgemäßen Schalldämpfers in einer Schnittansicht dargestellt. Diese Ausführungsform zeichnet sich vor allem dadurch aus, dass stromab des Abzweigs nun noch ein Zusatzdämpfer bzw. ein zusätzliches Schallabsorptionsmittel 55 angeordnet ist, das vorwiegend als Absorptionsschalldämpfer wirkt und die Schalldämpfungseigenschaften der Gesamtanordnung noch verbessert. Funktionell sowie auch konstruktiv ist der Abzweig 17 umfassend den topfförmigen Grundkörper 24 und das mit Ausnehmungen 18 versehene Deckelelement 19 auf diesem Grundkörper zur anhand der Figuren 1 bis 8 erläuterten Ausführungsform entsprechend ausgebildet, so dass die nachfolgende Erläuterung auf die Ausbildung des zusätzlichen Schallabsorptionsmittels 55 beschränkt werden kann.

Das zusätzliche Schallabsorptionsmittel 55 weist einen den topfförmigen Grundkörper 24 konzentrisch umgebenen zylindrischen Ringraum 52 auf, der in seinem mittleren Abschnitt durch eine sich radial nach außen erstreckende Erweiterung 56 erweitert ist. Der Gasstrom strömt über die bereits anhand der Figuren 2 bis 8 erläuterte Engstelle 27 vom Abzweig 17 her in den Ringraum 52 an einem ersten stirnseitigen Ende 58 ein und wird nun an der Außenseite der Kammerwandung 41 des topfförmigen Grundkörpers 24 vorbei über ein oder mehrere Öffnungen, an einem dem ersten stirnseitigen Ende 58 gegenüberliegenden zweiten stirnseitigen Ende 59 an einen Austritt 13a geführt. Das zusätzliche Schallabsorptionsmittel 55 weist somit ein erstes stirnseitiges Ende 58, welches der Engstelle 27 zugewandt ist oder selbst die Engstelle 27 beherbergt auf sowie gegenüberliegend ein zweites stirnseitiges Ende 59, an dem der Gasstrom in Richtung auf den Austritt 13a geführt wird, auf. Zwischen dem ersten stirnseitigen Ende 58 und dem zweiten stirnseitigen Ende 59 ist die bereits erwähnte radiale Erweiterung 56 vorgesehen, die bei der vorliegenden Ausführungsform durch eine strömungsdurchlässige Abdeckung 57, die als Strömungswiderstand wirkt, abgedeckt ist. Die strömungsdurchlässige Abdeckung 57 kann zum Beispiel aus einem feinmaschigen Drahtgewebe, aus Sintermaterial oder aus einem sonstigen porösen oder perforierten Material bestehen. Die strömungsdurchlässige Abdeckung 57 und die radiale Erweiterung 56 des Ringraumes 52 bilden zusammen einen an sich bekannten so genannten "perforierten Absorber", dessen akustische Eigenschaften - wie an sich bekannt - unter anderem durch die Wandstärke des Rohres, dessen Strömungswiderstand (bzw. dessen Loch- und Porengröße und Loch- und Porenflächenanteil) und die radiale Erstreckung der Erweiterung 56 des Ringraumes 52 bestimmt werden.

Die Wirksamkeit eines derartigen perforierten Absorbers ergibt sich wiederum aus Mechanismen der Reflektion an der Rückwand (hier: radiale Begrenzungswand der Erweiterung 56 innerhalb des Ringraumes 52) und anschließender Auslöschung an der strömungsdurchlässigen Abdeckung 57, Resonanzeffekten, dissipativen Strömungsverlusten des akustischen Wechselflusses durch diese strömungsdurchlässige Abdeckung 57, etc....

Alternativ kann die Erweiterung 56 des Ringraumes 52 zur Beeinflussung der Absorptionseigenschaften zusätzlich noch mit Dämmmaterialien, wie Mineralwolle oder faserartigen Materialien etc. gefüllt sein. In einer weiteren, alternativen Ausführungsform kann die Erweiterung 56 des Ringraumes komplett oder teilweise mit einem anderen geeigneten schallabsorbierenden Material (z. B. Sintermaterial, offenporiger Metallschaum, offenporige Keramik, etc.) gefüllt sein, wobei - wenn es sich um ein ausreichend formbeständiges Material handelt - je nach gewünschter akustischer Abstimmung die strömungsdurchlässige Abdeckung 57 auch entfallen bzw. in funktioneller Hinsicht durch das schallabsorbierende Füllmaterial selbst realisiert sein kann.

Ein wesentlicher Anwendungsvorteil der Ausführung, die ohne Füllmaterialien, insbesondere faserartige oder offenporige Materialien in der Erweiterung 56 des Ringraumes auskommt, das heißt indem die strömungsdurchlässige Abdeckung 57 abgedeckten Raum der Erweiterung leer ist, liegt in der Tatsache, dass es nicht zum Austrag von Materialien, insbesondere Fasern oder Bruchstücken infolge Zerrüttung durch Pulsationen kommen kann.

Obwohl der Austritt 13 beim optionalen Vorsehen des hier beschriebenen zusätzlichen Schallabsorptionsmittels 55 prinzipiell auch wie anhand der Figuren 2 bis 8 erläutert vorgesehen sein kann, könnte dann nur ein Teil des eventuell noch mit einer Erweiterung 56 versehenen Ringraumes 52 als Absorptionsdämpfer bzw. zusätzliches Schallabsorptionsmittel 55 wirken. Es wird daher als zweckmäßig angesehen, einen modifizierten Austritt 13a, wie anhand von Fig. 9 erläutert vorzusehen, der an oder in Bezug auf den Eintritt 12 hinter der zweiten Endfläche 22 angeordnet ist. Hierzu könnte die (zweite) Endfläche 22 gemäß der Ausführungsform nach den Figuren 2 bis 8 im Bereich des Ringraumes 52 mit Durchbrüchen versehen werden, so dass der Gasstrom durch die (zweite) Endfläche 22 in den Austritt 13a übertreten kann. Alternativ kann die (zweite) Endfläche 22 in ihrer radialen Ausdehnung verkürzt sein, so dass der Gasstrom frei vom zweiten stirnseitigen Ende 59 des zusätzlichen Schallabsorptionsmittels 55 in ein den Austritt 13a ausbildendes Austrittsgehäuse 60 einströmen kann. Das Austrittsgehäuse 60 ist mit der (zweiten) Endfläche 22 des topfförmigen Grundkörpers 24 über Bolzen 61 befestigt.

Die Anordnung des zusätzlichen Schallabsorptionsmittels 55 ist einerseits konstruktiv einfach umsetzbar und andererseits auch akustisch besonders wirksam. Letztes ergibt sich aus den nachfolgenden Zusammenhängen:

Der Schalldämpfer soll insgesamt einen möglichst geringen Druckverlust haben. Deshalb müssen die Strömungsgeschwindigkeiten begrenzt werden, das heißt es sind bestimmte Strömungsquerschnitte erforderlich. Der Strömungsquerschnitt im Ringraum 52 umfassend auch die Erweiterung 56 hat, beispielsweise im Vergleich mit einem Rohr gleichen Strömungsquerschnitts unter Voraussetzung gleicher Baulänge, eine relativ große Mantelfläche, welche durch die strömungsdurchlässige Abdeckung 57 des zusätzlichen Schallabsorptionsmittels 55 gebildet wird.

Die Kanaldämpfung eines Absorptionsschalldämpfers ist - in erster Näherung - proportional zum Quotienten aus absorbierend belegter Umfangsfläche und freiem Strömungsquerschnitt. Da der Ringraum 52 wie oben dargestellt eine relativ große Umfangsfläche im Verhältnis zum Strömungsquerschnitt besitzt, sind gute Voraussetzungen für die Wirksamkeit des zusätzlichen Schallabsorptionsmittels 55 gegeben.

Der hier konkret beschriebene, bevorzugte Schalldämpfer zeichnet sich durch eine Reihe von für die Verwendung in einem Kompressor günstigen Eigenschaften aus. Zunächst wirkt der Schalldämpfer sehr breitbandig und erzielt eine gute Dämpfung der Pulsationen im hier typischen Frequenzbereich von 200 Hz bis 10 KHz. Herkömmliche Schalldämpfungsmechanismen mit breitbandiger Wirkung, wie beispielsweise Interferenzdämpfung durch Reflexion an aufeinanderfolgenden Querschnittsprüngen (Impedanzsprünge) oder Dämpfung durch dissipative Schalldämpfer (z.B. Absorptions- oder Drosseldämpfer) sind zum Teil mit erheblichen Nachteilen für die Anwendung in einer Kompressoranlage behaftet. Interferenzdämpfer, die auf Impedanzsprüngen beruhen, müssen für eine gute Wirksamkeit erhebliche Querschnittsverhältnisse aufweisen. Dies macht die Realisierung in Rohrleitung aufgrund der erforderlichen Abmessungen schwierig. Drosseldämpfer verbieten sich aufgrund der Druckverluste.

Absorptionsdämpfer erfordern in der Regel Mindestschichtdicken der absorbierenden Medien in der Größenordnung von λ/4, was im unteren Bereich des o.g. Frequenzbereichs zu inakzeptablen Schichtdicken bzw. Bauvolumina führt. Zudem besteht die Gefahr, dass die absorbierenden Materialien (z.B. Mineralwolle, poröse Strukturen) durch die Pulsationen zerrüttet und ausgetragen werden. Ein weiteres Problem ist die fehlende Temperaturbeständigkeit mancher absorbierender Materialien.

Der anhand der Figuren 2 bis 8 beschriebene Schalldämpfer überwindet die vorgenannten Nachteile und zeichnet sich durch ein gutes Dämpfungsverhalten im fraglichen Frequenzbereich aus. Darüber hinaus ergibt sich ein nur geringer Differenzdruck, so dass die sich aufgrund des Differenzdrucks einstellende Verschlechterung des Verdichterwirkungsgrades bei Einbau in eine Kompressoranlage bei der konkret vorgeschlagenen Ausführungsform äußerst gering ist. Die konkret beschriebene Ausführungsform des Schalldämpfers zeichnet sich weiter durch eine kompakte Bauform aus, so dass sich der Schalldämpfer platzsparend innerhalb einer Kompressoranlage unterbringen lässt und insbesondere lange Rohre vermieden werden.

Ein weiterer Aspekt ist, dass der erfindungsgemäße Schalldämpfer in der bevorzugten Ausführungsform drucktragend, d.h. eigenstabil ausgebildet ist. Die konkret vorgeschlagene Bauform ist infolge der äußeren und inneren Konturen leicht als drucktragendes Gehäuse (typischerweise mit wenigstens 11 bar belastbar) herstellbar. Weiterhin hat sich die konkret vorgeschlagene Bauform auch als sehr temperaturbeständig erwiesen, so dass Gastemperaturen bis wenigstens 250°C problemlos durchgeleitet werden können.
Der erfindungsgemäße Schalldämpfer zeichnet sich in einer bevorzugten, fakultativen Ausgestaltung dadurch aus, dass auf absorbierende Materialien wie beispielsweise Mineralwolle komplett verzichtet werden kann.

In der konkreten Ausführungsform ist beim zweiteiligen Gehäuse eine vergleichsweise steife Bauweise erreicht, so dass die Eigenfrequenzen so hoch liegen, dass es im Wesentlichen nicht zu einer Resonanzanregung infolge der Pulsationen des Gasstroms kommt.

Die kompakte Bauform des konkret bevorzugten Schalldämpfers erlaubt eine "steife" Bauweise, welche zu hohen Eigenfrequenzen und solchen Eigenformen führt, bei denen die Biegewellenlängen der betreffenden Wandabschnitte der Außenkontur kleiner als die Wellenlängen des Luftschalls bei besagten Eigenfrequenzen sind, wodurch sich ein geringer Abstrahlgrad ergibt.

Bei der konkret beschriebenen Ausführungsform wird eine Schalldämpfung durch eine Kombination mehrerer Schalldämpfungsprinzipien erzielt, nämlich konkret durch einen Helmholtz-Resonator mit zusätzlicher Dissipation (Strömungsverluste im Lochblech), ein λ/4-Rohr, einen Impedanzschalldämpfer und einen Abgriff der Hauptströmung aus einem Bereich geringer Pulsationen infolge reflexions- und resonanzbedingter Auslöschung.

Es kann nicht mit letzter Sicherheit festgestellt werden, ob die sich in praktischen Versuchen gezeigte gute Wirksamkeit des beschriebenen Schalldämpfers allein auf die vorgenannten Effekte zurückgeführt werden kann. In weiten Bereichen gilt innerhalb des beschriebenen Schalldämpfers sicherlich vorwiegend die lineare Akustik. Auch im Auslass des Kompressors liegt die mittlere Austrittsgeschwindigkeit bei wenigen Prozent der jeweiligen Schallgeschwindigkeit. In Anbetracht der starken Ungleichförmigkeit des Ausschubvorgangs können jedoch auch nichtlineare Effekte nicht ausgeschlossen werden.

Somit ist ein Teil der Wirksamkeit des beschriebenen Schalldämpfers möglicherweise nicht nur auf die beschriebenen Wirkmechanismen zurückzuführen, sondern auch darauf, dass der schallbedingte Wechselfluss, d.h. der überlagerte Druck-Pulsationsanteil durch ein dissipativ sehr wirksames Lochblech abgebaut wird, während die Hauptströmung vor dem Lochblech von der Ausbreitungsrichtung der Pulsation abzweigt und dennoch nur einen geringen Druckverlust erfährt, weil das Lochblech nicht von der Hauptströmung durchströmt wird.

### Bezugszeichenliste

- 11: Schalldämpfer
- 12: Eintritt
- 13, 13a: Austritt
- 14: Verzweigung
- 15: Zuströmkanal
- 16: Hauptleitung
- 17: Abzweig
- 18: Ausnehmung
- 19: Deckelement
- 20: Gehäuse
- 21: Endfläche (erste)
- 22: Endfläche (zweite)
- 23: Mantelfläche
- 24: topfförmiger Grundkörper
- 26: Resonatorkammer
- 27: Engstelle
- 28: Abschlussfläche (Abzweig)
- 29: Kompressionskammer
- 30: Schraubenkompressor
- 31: Auslass (Kompressor)
- 32: Einlasskanal (Kompressor)
- 33: Verdichterschraube
- 34: Rohrstück
- 35: Gehäusegrundkörper
- 36: (umlaufendes) Dichtelement
- 37: Schrauben (topfförmiger Grundkörper)
- 38: Innengewindebohrung (Gehäusegrundkörper)
- 39: Flanschfläche
- 40: Öffnung (Abzweig)
- 41: Kammerwandung
- 42 bis 45: säulenförmige Vorsprünge
- 46: Schrauben (Deckelement)
- 47: Innengewindebohrung (säulenförmige Vorsprünge)
- 48: Endplatte (topfförmiger Grundkörper)
- 49: Rippungen
- 50: Flanschfläche
- 51: Bohrungen
- 52: Ringraum
- 53: Ringspalt
- 54: Teilvolumen
- 55: zusätzliches Schallabsorptionsmittel
- 56: Erweiterung
- 57: strömungsdurchlässige Abdeckung
- 58: (erstes) stirnseitiges Ende
- 59: (zweites) stirnseitiges Ende
- 60: Austrittsgehäuse
- 61: Bolzen

## Patentansprüche

1. Schalldämpfer ausgebildet und bestimmt für einen Kompressor oder eine Vakuumpumpe, der bzw. die einen Gasstrom verdichten,
wobei der Schalldämpfer einen Eintritt (12) für den den Kompressor verlassenden Gasstrom und einen Austritt (13) aufweist,
wobei innerhalb des Schalldämpfers eine Verzweigung (14) vorgesehen ist, die einen Zuströmkanal (15) und zwei hiervon abzweigende Kanalabschnitte (16, 17) umfasst,
wobei ein erster Kanalabschnitt als weiterführende Hauptleitung (16) für den Gasstrom und ein zweiter Kanalabschnitt als endseitig verschlossener Abzweig (17) ausgebildet ist,
wobei der Abzweig (17) eine axiale Vorzugsrichtung (A) aufweist, die parallel zur Strömungsrichtung des Gasstroms im Zuströmkanal (15) ausgerichtet ist, derart, dass der Gasstrom zumindest im Wesentlichen frontal auf den endseitig verschlossenen Abzweig (17) trifft,
wobei ein mit Ausnehmungen (18) versehenes Deckelement (19) an oder im Abzweig (17) dessen Innenquerschnitt überdeckend angeordnet ist und
dass das Deckelelement (19) entweder an dem dem Zuströmkanal (15) zugewandten Ende des Abzweigs (17) oder in den Abzweig (17) hineinversetzt angeordnet ist,
**dadurch gekennzeichnet, dass** innerhalb der Verzweigung (14) weiterhin mindestens eine vom Gasstrom zu passierende Engstelle (27) ausgebildet ist, wobei die Engstelle (27) als Ringspalt (53) ausgebildet ist.

2. Schalldämpfer nach Anspruch 1,
**dadurch gekennzeichnet,**
**dass** der Kompressor oder die Vakuumpumpe als nach dem Verdrängungsprinzip arbeitender Kompressor oder nach dem Verdrängungsprinzip arbeitende Vakuumpumpe ausgebildet ist.

3. Schalldämpfer nach Anspruch 1 oder 2,
**dadurch gekennzeichnet,**
**dass** der verdichtete Gasstrom als verdichteter Luftstrom vorliegt.

4. Schalldämpfer nach einem der Ansprüche 1 bis 3,
**dadurch gekennzeichnet,**
**dass** die Hauptleitung (16) so ausgebildet und ausgerichtet ist, dass der Gasstrom in einer Richtung quer zum Gasstrom im Zuströmkanal (15) aus der Verzweigung (14) austritt.

5. Schalldämpfer nach einem der Ansprüche 1 bis 4,
**dadurch gekennzeichnet,**
**dass** Abzweig (17) und Zuströmkanal (15) koaxial oder zumindest im Wesentlichen koaxial zueinander ausgerichtet angeordnet sind.

6. Schalldämpfer nach einem der Ansprüche 1 bis 5,
**dadurch gekennzeichnet,**
**dass** der Abzweig (17) durch Innenwände in Teilvolumina unterteilt ist, denen jeweils eine Teilmenge der Ausnehmungen (18) und ein entsprechender Abschnitt des Deckelements (19) zugeordnet sind und die als weitgehend unabhängige Dämpfungselemente mit unterschiedlichen Resonanzfrequenzen wirken.

7. Schalldämpfer nach Anspruch 6,
**dadurch gekennzeichnet,**
**dass** die Teilvolumina des Abzweigs (17) Abschlussflächen (28) mit unterschiedlichem Abstand zum Zuströmkanal (15) aufweisen.

8. Schalldämpfer nach Anspruch 7,
**dadurch gekennzeichnet,**
**dass** die Teilvolumina zumindest teilweise als λ/4-Rohre für unterschiedliche Frequenzen wirken.

9. Schalldämpfer nach einem der Ansprüche 1 bis 8,
**dadurch gekennzeichnet,**
**dass** das Dämpfungsverhalten des Schalldämpfers über Anordnung und/oder Größe und/oder Form und/oder Anzahl der Ausnehmungen (18) im Deckelement (19) oder die Dicke des Deckelements (19) feineinstellbar ist.

10. Schalldämpfer nach Anspruch 1 bis 9,
**dadurch gekennzeichnet,**
**dass** der Abzweig (17) eine Resonatorkammer (26) ausbildet.

11. Schalldämpfer nach einem der Ansprüche 1 bis 10,
**dadurch gekennzeichnet,**
**dass** der Abzweig (17) zumindest teilweise als Helmholtz-Resonator wirkt.

12. Schalldämpfer nach einem der Ansprüche 1 bis 11,
**dadurch gekennzeichnet,**
**dass** der Abzweig (17) zumindest teilweise als λ/4-Rohr wirkt.

13. Schalldämpfer nach einem der Ansprüche 1 bis 12,
**dadurch gekennzeichnet,**
**dass** die Engstelle (27) stromab des Abzweiges (17) ausgebildet ist.

14. Schalldämpfer nach einem der Ansprüche 1 bis 13,
**dadurch gekennzeichnet,**
**dass** eine Engstelle (27) in der quer zum Zuströmkanal (15) abgehenden Hauptleitung (16) ausgebildet ist.

15. Schalldämpfer nach einem der Ansprüche 1 bis 14,
**dadurch gekennzeichnet,**
**dass** der quer zum Gasstrom im Zuströmkanal (15) aus der Verzweigung (14) austretende Gasstrom die Verzweigung (14) an einem Ort verlässt, an dem reflexions- oder resonanzbedingte Auslöschung oder Reduzierung der Pulsation im Gasstrom herrscht.

16. Schalldämpfer nach einem der Ansprüche 1 bis 15,
**dadurch gekennzeichnet,**
**dass** der Schalldämpfer (11) mit der Verzweigung (14) in einem im Wesentlichen flachzylindrischen Gehäuse (20) mit zwei Endflächen (21, 22) und einer dazwischen angeordneten Mantelfläche (23) ausgebildet ist,
wobei an einer ersten Endfläche (21) der Eintritt (12) und an der Mantelfläche (23) der Austritt (13) angeordnet sind.

17. Schalldämpfer nach einem der Ansprüche 1 bis 16,
**dadurch gekennzeichnet,**
**dass** der Abzweig (17) einen topfförmigen Grundkörper (24) umfasst oder aus diesem besteht.

18. Schalldämpfer nach Anspruch 16 und 17,
**dadurch gekennzeichnet,**
**dass** die zweite Endfläche (22) des Gehäuses (20) durch eine Endplatte (48) des topfförmigen Grundkörpers (24) gebildet ist.

19. Schalldämpfer nach einem der Ansprüche 1 bis 18,
**dadurch gekennzeichnet,**
**dass** der Schalldämpfer (11) stromab des Abzweigs (17) weiterhin einen Zusatzdämpfer bzw. ein zusätzliches Schallabsorptionsmittel (55) umfasst, das den Abzweig (17), vorzugsweise unter Ausbildung eines Ringraumes (52), zumindest teilweise umgibt.

20. Schalldämpfer nach Anspruch 19,
**dadurch gekennzeichnet,**
**dass** das zusätzliche Schallabsorptionsmittel (55) den Abzweig (17) vollständig, vorzugsweise im Wesentlichen konzentrisch umgibt.

21. Schalldämpfer nach Anspruch 19 oder 20,
**dadurch gekennzeichnet,**
**dass** der Ringraum (52) zwei gegenüberliegende stirnseitige Enden (58, 59) umfasst wobei das erste stirnseitige Ende (58) einen Einlass definiert, und das zweite stirnseitige Ende (59) ein oder mehrere Öffnungen aufweist zur Überführung des Gasstromes an den Austritt (13).

22. Schalldämpfer nach einem der Ansprüche 19 bis 21,
**dadurch gekennzeichnet,**
**dass** der Ringraum (52) eine insbesondere radiale Erweiterung (56) umfasst, die vorzugsweise durch eine strömungsdurchlässige Abdeckung (57) überdeckt ist.

23. Schalldämpfer nach einem der Ansprüche 19 bis 22,
**dadurch gekennzeichnet,**
**dass** der Zusatzdämpfer bzw. das zusätzliche Schallabsorptionsmittel (55) auf eine andere, vorzugsweise höhere Frequenz abgestimmt ist als die Komponenten des Schalldämpfers (11) stromauf des zusätzlichen Schallabsorptionsmittels (55), um in Kombination eine besonders breitbandige Wirkung zu erzielen.

24. Kompressor oder Vakuumpumpe, insbesondere nach dem Verdrängungsprinzip arbeitend, wie beispielsweise ein Schraubenkompressor oder eine Schraubenvakuumpumpe, umfassend eine Kompressionskammer sowie einen Auslass,
**gekennzeichnet durch**
einen an den Auslass angeschlossenen Schalldämpfer nach einem der Ansprüche 1 bis 23.

25. Verfahren zur Reduzierung von Pulsationen in einem von einem Kompressor oder Vakuumpumpe, insbesondere nach dem Verdrängungsprinzip arbeitend, wie beispielsweise ein Schraubenkompressor oder eine Schraubenvakuumpumpe, erzeugten Gasstrom,
wobei der Gasstrom durch einen Eintritt (12) in einen Schalldämpfer (11) hinein und durch einen Austritt (13) aus diesen herausgeführt wird,
wobei innerhalb des Schalldämpfers (11) eine Verzweigung (14) vorgesehen ist, die einen Zuströmkanal (15) und zwei hiervon abzweigende Kanalabschnitte (16, 17) umfasst,
wobei ein erster Kanalabschnitt als weiterführende Hauptleitung (16) für den Gasstrom und ein zweiter Kanalabschnitt als endseitig verschlossener Abzweig (17) ausgebildet ist,
wobei eine Gegenbeaufschlagung durch ein Reflexions- und/oder Resonanzschallverhalten im Abzweig (17), der mit einer axialen Vorzugsrichtung (A) parallel zur Strömungsrichtung des Gasstroms im Zuströmkanal (15) ausgerichtet ist, erzeugt und ausgenützt wird, um die Pulsation im Gasstrom zu reduzieren **dadurch gekennzeichnet,**
**dass** der Gasstrom in unmittelbarer Nähe zur im Abzweig erzeugten Gegenbeaufschlagung durch eine als Ringspalt (53) ausgebildete Engstelle (27) geführt ist zur Erzielung eines Impedanzsprunges.

26. Verfahren nach Anspruch 25,
**dadurch gekennzeichnet,**
**dass** der Gasstrom stromab des Abzweigs durch einen Zusatzdämpfer bzw. ein zusätzliches Schallabsorptionsmittel (55) geführt ist, wobei mit dem zusätzlichen Schallabsorptionsmittel (55) eine Absorptionsdämpfung bewirkt wird.

## Claims

1. Silencer configured and intended for a compressor or a vacuum pump, which compresses a gas flow,
wherein the silencer has an entrance (12) for the gas flow leaving the compressor, and an exit (13),
wherein a bifurcation (14) is provided inside the silencer, comprising an inflow channel (15) and two channel sections (16, 17) branching off from same, wherein a first channel section is configured as an onward-leading main conduit (16), and a second channel section is configured as a branch (17) that is closed at its end,
wherein the branch (17) has an axial preferential direction (A) oriented parallel to the flow direction of the gas flow in the inflow channel (15), such that the gas flow impinges at least substantially frontally on the branch (17) that is closed at its end,
wherein a cover element (19) provided with openings (18) is arranged at or in the branch (17) so as to cover its inner cross-section, and the cover element (19) is arranged either at that end of the branch (17) facing the inflow channel (15) or shifted into the branch (17),
**characterized in that** furthermore, at least one constriction (27) to be passed by the gas flow is formed within the bifurcation (14), wherein the constriction (27) is formed as an annular gap (53).

2. Silencer according to claim 1,
**characterized in that**
the compressor or the vacuum pump is configured as a compressor working on the displacement principle or a vacuum pump working on the displacement principle.

3. Silencer according to claim 1 or 2,
**characterized in that**
the compressed gas flow is a compressed air flow.

4. Silencer according to any one of claims 1 to 3,
**characterized in that**
the main conduit (16) is configured and oriented such that the gas flow exits the bifurcation (14) in a transverse direction relative to the gas flow in the inflow channel (15).

5. Silencer according to any one of claims 1 to 4,
**characterized in that**
the branch (17) and the inflow channel (15) are arranged such that they are oriented coaxially, or at least substantially coaxially to each another.

6. Silencer according to any one of claims 1 to 5,
**characterized in that**
the branch (17) is subdivided by internal walls into sub-volumes, to each of which is allocated a subset of the openings (18) and a corresponding section of the cover element (19), and which act as largely independent damping elements with different resonance frequencies.

7. Silencer according to claim 6,
**characterized in that**
the sub-volumes of the branch (17) have closing faces (28) at different distances from the inflow channel (15).

8. Silencer according to claim 7,
**characterized in that**
the sub-volumes act at least partially as λ/4 tubes for different frequencies.

9. Silencer according to any one of claims 1 to 8,
**characterized in that**
the damping behaviour of the silencer can be fine-tuned by way of the arrangement and/or size and/or shape and/or number of the openings (18) in the cover element (19) or the thickness of the cover element (19).

10. Silencer according to any one of claims 1 to 9,
**characterized in that**
the branch (17) forms a resonator chamber (26).

11. Silencer according to any one of claims 1 to 10,
**characterized in that**
the branch (17) acts at least partially as a Helmholtz resonator.

12. Silencer according to any one of claims 1 to 11,
**characterized in that**
the branch (17) acts at least partially as a λ/4 tube.

13. Silencer according to any one of claims 1 to 12,
**characterized in that**
the constriction (27) is formed downstream from the branch (17).

14. Silencer according to any one of claims 1 to 13,
**characterized in that**
a constriction (27) is formed in the main conduit (16) branching off in a transverse direction from the inflow channel (15).

15. Silencer according to any one of claims 1 to 14,
**characterized in that**
the gas flow exiting the bifurcation (14) in a transverse direction with respect to the gas flow in the inflow channel (15) leaves the bifurcation (14) at a location where reflection-contingent or resonance-contingent extinction or reduction of the pulsation in the gas flow prevails.

16. Silencer according to any one of claims 1 to 15,
**characterized in that**
the silencer (11) with the bifurcation (14) is formed within a housing (20) of a substantially flattened cylindrical shape having two end surfaces (21, 22) and a lateral surface (23) arranged in between,
wherein the entrance (12) is arranged at the first end surface (21) and the exit (13) at the lateral surface (23).

17. Silencer according to any one of claims 1 to 16,
**characterized in that**
the branch (17) comprises or is composed of a pot-shaped base body (24).

18. Silencer according to claims 16 and 17,
**characterized in that**
the second end surface (22) of the housing (20) is formed by an end slab (48) of the pot-shaped base body (24).

19. Silencer according to any one of claims 1 to 18,
**characterized in that**
downstream from the branch (17) the silencer (11) furthermore comprises an supplemental damper, or rather an additional sound-absorption means (55), which at least partially surrounds the branch (17), preferably while forming an annular space (52).

20. Silencer according to claim 19,
**characterized in that**
the additional sound-absorption means (55) surrounds the branch (17) completely, preferably substantially concentrically.

21. Silencer according to claim 19 or 20
**characterized in that**
the annular space (52) comprises two opposite front-facing ends (58, 59), wherein the first frontfacing end (58) defines an inlet, and the second front face end (59) comprises one or more openings for transferring the gas flow to the exit (13).

22. Silencer according to any one of claims 19 to 21,
**characterized in that**
the annular space (52) comprises particularly a radial expansion (56) which is preferably covered by a flow-permeable cover (57).

23. Silencer according to any one of claims 19 to 22,
**characterized in that**
the supplemental damper, or rather the additional sound-absorption means (55), is tuned to a different, preferably higher frequency than the components of the silencer (11) upstream from the additional sound-absorption means (55), in order to achieve an especially broadband-like effect in combination.

24. Compressor or vacuum pump, particularly working on the displacement principle, such as a screw compressor or a screw vacuum pump, comprising a compression chamber as well as an outlet, **characterized by** a silencer according to any one of claims 1 to 23 being connected to the outlet.

25. Method for reducing pulsations in a gas flow generated by a compressor or a vacuum pump, particularly working on the displacement principle, such as for example a screw compressor or a screw vacuum pump,
wherein the gas flow is led into a silencer (11) through an entrance (12) and out of the silencer through an exit (13),
wherein a bifurcation (14) is provided inside the silencer (11) and comprises an inflow channel (15) and two channel sections (16, 17) branching off from same,
wherein a first channel section is configured as an onward-leading main conduit (16), and a second channel section is configured as a branch (17) that is closed at its end,
wherein a counter-impingement by way of a reflective and/or a resonant acoustic behaviour in the branch (17), which is oriented with an axial preferential direction (A) parallel to the flow direction of the gas flow in the inflow channel (15), is generated and utilized to reduce the pulsation in the gas flow,
**characterized in that**
the gas flow, in an immediate vicinity of the counter-impingement produced in the branch, is led though a constriction (27) formed as an annular gap (53) in order to achieve an impedance discontinuity.

26. The method according to claim 25,
**characterized in that**
the gas flow is led downstream from the branch through a supplemental damper, or rather an additional sound-absorption means (55), wherein an absorption damping is caused by the additional sound-absorption means (55).

## Revendications

1. Silencieux constitué et destiné pour un compresseur ou une pompe à vide, qui compriment un flux de gaz,
le silencieux présentant une entrée (12) pour le flux de gaz quittant le compresseur, et une sortie (13),
une bifurcation (14) comportant un canal d'afflux (15) et deux segments de canal (16, 17) qui en partent étant prévue à l'intérieur du silencieux,
un premier segment de canal étant constitué comme conduite principale (16) de prolongement pour le flux de gaz et un deuxième segment de canal étant constitué comme embranchement (17) fermé du côté de l'extrémité, l'embranchement (17) présentant une direction préférentielle axiale (A) qui est orientée parallèlement à la direction d'écoulement du flux de gaz dans le canal d'afflux (15), de telle manière que le flux de gaz heurte au moins sensiblement de front l'embranchement (17) fermé du côté de l'extrémité,
un élément couvercle (19) pourvu d'évidements (18) étant disposé sur ou dans l'embranchement (17) en chevauchant sa section transversale intérieure et l'élément couvercle (19) étant disposé soit du côté de l'embranchement (17) qui est tourné vers le canal d'afflux (15) soit de manière déportée à l'intérieur de l'embranchement (17),
**caractérisé en ce qu'**au moins un rétrécissement (27) à passer par le flux de gaz est en outre constitué à l'intérieur de la bifurcation (14), le rétrécissement (27) étant constitué comme fente annulaire (53).

2. Silencieux selon la revendication 1,
**caractérisé en ce que**
le compresseur ou la pompe à vide est constitué(e) comme compresseur fonctionnant selon le principe du refoulement ou pompe à vide fonctionnant selon le principe du refoulement.

3. Silencieux selon la revendication 1 ou 2,
**caractérisé en ce que**
le flux de gaz comprimé est présent comme flux d'air comprimé.

4. Silencieux selon l'une des revendications 1 à 3,
**caractérisé en ce que**
la conduite principale (16) est constituée et orientée de telle sorte que le flux de gaz sorte de la bifurcation (14) dans une direction transversale au flux de gaz dans le canal d'afflux (15).

5. Silencieux selon l'une des revendications 1 à 4,
**caractérisé en ce que**
l'embranchement (17) et le canal d'afflux (15) sont disposés coaxialement ou au moins selon une orientation sensiblement coaxiale l'un par rapport à l'autre.

6. Silencieux selon l'une des revendications 1 à 5,
**caractérisé en ce que**
l'embranchement (17) est subdivisé par des parois intérieures en volumes partiels auxquels respectivement une quantité partielle des évidements (18) et un segment correspondant de l'élément couvercle (19) sont affectés et qui agissent comme éléments d'atténuation largement indépendants avec des fréquences de résonance différentes.

7. Silencieux selon la revendication 6,
**caractérisé en ce que**
les volumes partiels de l'embranchement (17) présentent des faces de terminaison (28) à distance différente du canal d'afflux (15).

8. Silencieux selon la revendication 7,
**caractérisé en ce que**
les volumes partiels agissent au moins en partie comme tubes λ/4 pour différentes fréquences.

9. Silencieux selon l'une des revendications 1 à 8,
**caractérisé en ce que**
le comportement d'atténuation du silencieux est finement réglable via la disposition et/ou la taille et/ou la forme et/ou le nombre des évidements (18) dans l'élément couvercle (19) ou l'épaisseur de l'élément couvercle (19).

10. Silencieux selon l'une des revendications 1 à 9,
**caractérisé en ce que**
l'embranchement (17) constitue une chambre de résonateur (26).

11. Silencieux selon l'une des revendications 1 à 10,
**caractérisé en ce que**
l'embranchement (17) agit au moins en partie comme résonateur de Helmholtz.

12. Silencieux selon l'une des revendications 1 à 11,
**caractérisé en ce que**
l'embranchement (17) agit au moins en partie comme tube λ/4.

13. Silencieux selon l'une des revendications 1 à 12,
**caractérisé en ce que**
le rétrécissement (27) est constitué en aval de l'embranchement (17).

14. Silencieux selon l'une des revendications 1 à 13,
**caractérisé en ce que**
le rétrécissement (27) est constitué dans la conduite principale (16) qui part transversalement au canal d'afflux (15).

15. Silencieux selon l'une des revendications 1 à 14,
**caractérisé en ce que**
le flux de gaz qui sort de la bifurcation (14) transversalement au flux de gaz dans le canal d'afflux (15) quitte la bifurcation (14) à un endroit où règne une extinction ou réduction de la pulsation, liée à une réflexion ou résonance, dans le flux de gaz.

16. Silencieux selon l'une des revendications 1 à 15,
**caractérisé en ce que**
le silencieux (11) est constitué avec la bifurcation (14) dans un boîtier (20) sensiblement cylindrique plat ayant deux faces d'extrémité (21, 22) et une face d'enveloppe (23) disposée entre eux,
l'entrée (12) étant disposée sur une première face d'extrémité (21) et la sortie (13) sur la face d'enveloppe (23).

17. Silencieux selon l'une des revendications 1 à 16,
**caractérisé en ce que**
l'embranchement (17) comprend un corps de base (24) en forme de pot ou se compose de celui-ci.

18. Silencieux selon les revendications 16 et 17,
**caractérisé en ce que**
la deuxième face d'extrémité (22) du boîtier (20) est formée par une plaque d'extrémité (48) du corps de base (24) en forme de pot.

19. Silencieux selon l'une des revendications 1 à 18,
**caractérisé en ce que**
le silencieux (11) comprend en outre, en aval de l'embranchement (17), un atténuateur supplémentaire ou un moyen d'absorption sonore supplémentaire (55) qui entoure au moins en partie l'embranchement (17), de préférence en constituant un espace annulaire (52).

20. Silencieux selon la revendication 19,
**caractérisé en ce que**
le moyen d'absorption sonore supplémentaire (55) entoure entièrement l'embranchement (17), de préférence de manière sensiblement concentrique.

21. Silencieux selon la revendication 19 ou 20,
**caractérisé en ce que**
l'espace annulaire (52) comprend deux extrémités frontales opposées (58, 59), la première extrémité frontale (58) définissant une entrée, et la deuxième extrémité frontale (59) présentant un ou plusieurs orifices pour le transfert du flux de gaz vers la sortie (13).

22. Silencieux selon l'une des revendications 19 à 21,
**caractérisé en ce que**
l'espace annulaire (52) comprend une extension (56), en particulier radiale, qui est de préférence recouverte par un recouvrement (57) perméable à l'écoulement.

23. Silencieux selon l'une des revendications 19 à 22,
**caractérisé en ce que**
l'atténuateur supplémentaire ou le moyen d'absorption sonore supplémentaire (55) est accordé à une autre fréquence, de préférence plus élevée, que les composants du silencieux (11) en amont du moyen d'absorption sonore supplémentaire (55), pour obtenir en combinaison un effet de bande particulièrement large.

24. Compresseur ou pompe à vide, en particulier fonctionnant selon le principe du refoulement, comme par exemple un compresseur à vis ou une pompe à vide à vis, comprenant une chambre de compression ainsi qu'une sortie,
caractérisé(e) par
un silencieux selon l'une des revendications 1 à 23 raccordé à la sortie.

25. Procédé de réduction de pulsations dans un flux de gaz généré par un compresseur ou une pompe à vide, en particulier fonctionnant selon le principe du refoulement, comme par exemple un compresseur à vis ou une pompe à vide à vis,
le flux de gaz étant guidé pour entrer dans un silencieux (11) via une entrée (12) et sortir de celui-ci via une sortie (13),
une bifurcation (14) comportant un canal d'afflux (15) et deux segments de canal (16, 17) qui en partent étant prévue à l'intérieur du silencieux (11),
un premier segment de canal étant constitué comme conduite principale (16) de prolongement pour le flux de gaz et un deuxième segment de canal comme embranchement (17) fermé du côté de l'extrémité,
une contre-pressurisation étant générée et exploitée via un comportement sonore de réflexion et/ou de résonance dans l'embranchement (17), qui est orienté avec une direction préférentielle axiale (A) parallèlement à la direction d'écoulement du flux de gaz dans le canal d'afflux (15), afin de réduire la pulsation dans le flux de gaz,
**caractérisé en ce que**
le flux de gaz, à proximité immédiate de la contre-pressurisation générée dans l'embranchement, est guidé via un rétrécissement (27) constitué comme fente annulaire (53) afin d'obtenir un saut d'impédance.

26. Procédé selon la revendication 25,
**caractérisé en ce que**
le flux de gaz, en aval de l'embranchement, est guidé via un atténuateur supplémentaire ou un moyen d'absorption sonore supplémentaire (55), une atténuation d'absorption étant provoquée moyennant le moyen d'absorption sonore supplémentaire (55).
